# EUROPÄISCHE PATENTSCHRIFT

(11) **EP 3 479 722 B1**
(45) Veröffentlichungstag und Bekanntmachung des Hinweises auf die Patenterteilung: **16.09.2020**
(21) Anmeldenummer: 18204068.3
(22) Anmeldetag: 02.11.2018
(51) Int. Cl.: A45C 9/00, A45C 13/10

(54) **TASCHE**
BAG
POCHE

(30) Priorität: 07.11.2017 DE 202017106725 U
(43) Veröffentlichungstag der Anmeldung: 08.05.2019
(73) Patentinhaber: Di Tommaso, Claudia Anna Maria, 53295 Steinfeld (Kall) (DE)
(72) Erfinder: Di Tommaso, Claudia Anna Maria, 53295 Steinfeld (Kall) (DE)
(74) Vertreter: Horak, Michael

(56) Entgegenhaltungen:
- DE-U1-202012 010 159
- US-A1- 2016 100 673

## Beschreibung

Die vorliegende Erfindung betrifft eine Tasche, bei welcher die Trageelemente variabel angeordnet sind, sodass die Tasche als Rucksack, Handtasche oder Umhängetasche verwendet werden kann.

Im Stand der Technik sind Taschen bekannt, die das Tragen der Taschen in zumeist zwei Tragevarianten ermöglichen, nämlich als Handtasche oder Umhängetasche, wobei die Haltemöglichkeiten durch einen Wechsel von kurzen auf lange Riemen oder umgekehrt geändert werden. Die Änderung erfolgt zumeist durch Lösen von Simplexhaken oder Karabiner und somit der gesamten Tragevorrichtung.

Des Weiteren sind meist nur zwei Möglichkeiten der Trageart vorgesehen, beispielsweise als Handtasche oder Umhängetasche. Hierbei hängen die Riemen bei Nichtbenutzung herunter oder werden um die Taschen gebunden, sodass diese sich nur mit Mühe Öffnen lassen.

Taschen, die zusätzlich zur Umhängetasche eine Trageart als Rucksack ermöglichen, weisen komplett abnehmbare Riemen auf, die an unterschiedlichen Stellen der Tasche angeordnet werden können. Der Nachteil solcher losen Riemen, ist, dass diese verlorengehen können, sowie Riemen unterschiedlicher Länge mitgeführt werden müssen, um die verschiedenen Tragevarianten zu ermöglichen. Weiterhin sind die Befestigungsmöglichkeiten zumeist vielfältig, sodass für den Benutzer nicht direkt hervorgeht, wo dieser die Riemen befestigen muss, um zu einer bestimmten Tragemöglichkeit zu gelangen.

Die US 2016/0100673 A1 beschreibt beispielsweise eine Rückentragetasche, die eine Gurtanordnung enthält, welche im unteren Bereich der Tasche befestigt werden kann und mittels Umlenkung der Gurte zu einer verbesserten Lastverteilung beitragen kann.

Der vorliegenden Erfindung liegt die Aufgabe zugrunde eine Tasche zur Verfügung zu stellen, welche durch ihre Konstruktion sich einfach in eine Hand-, Umhängetasche oder einen Rucksack umwandeln lässt. Des Weiteren bietet die Tasche eine Möglichkeit die unbenutzten Riemen an der Tasche zu befestigen, ohne dass diese herunterhängen und/oder die Taschenöffnung behindern. Darüber hinaus ist eine weitere Aufgabe eine Tasche mit variablen Tragemöglichkeiten zur Verfügung zu stellen, die keine zusätzlichen Riemen benötigt, die separat mitbefördert werden müssen, wodurch ein Verlust der Zusatzriemen vermieden wird.

Die Aufgabe wird durch die erfindungsgemäße Tasche gelöst, welche mittels variabler Tragevorrichtungen unterschiedliche Arten des Tragens erlaubt.

Die Erfindung wird durch die Ansprüche gekennzeichnet und durch die Beschreibung, die Ausführungsformen und die Zeichnungen näher beschrieben.

### Zusammenfassung der Erfindung

Die Erfindung betrifft eine Tasche mit variabler Tragweise, wobei die Tasche
a) zwei Trageelemente;
b) mindestens ein Führungselement an der Seite der Tasche;
c) mindestens ein Befestigungselement, welches an der Unterseite der Tasche angeordnet ist, wobei ferner die eine Seite des Befestigungselements fest und die andere Seite lösbar mit der Tasche 1 verbunden ist, sodass das Befestigungselement 4 umklappbar angeordnet ist; und
d) Halteelemente
   umfasst, wobei ein Ende eines jeden Trageelements mit der Tasche fest verbunden ist und wobei ferner das eine erste Trageelement ein Halteelement aufweist, dass mit einem Halteelement an der Taschenunterseite 1 zusammenwirkt und das eine zweite Trageelement lösbar halten kann, wobei das zweite Trageelement 2 ein Loch 8 in der Nähe seines freien Endes aufweist und mit mindestens einem Halteelement 5 des ersten Trageelements 2 entweder mit dem mindestens einen Halteelement 5 des zweiten Trageelements 2 oder durch das Loch 8 an der Taschenunterseite 1 wirkt.

In einer Ausführungsform ist das Loch 1 bis 20 cm, besonders bevorzugt 6 bis 15 cm vom freien Ende des Trageelements entfernt.

Ein Halteelement des ersten Trageelements wirkt durch das Loch mit dem komplementären Halteelement an der Taschenunterseite. Die Halteelemente können Reißverschlüsse, Knöpfe, Druckknöpfe, Magnetknöpfe, Knopfnieten, Klettverschlüsse und/oder Haken sein. Vorzugsweise handelt es sich bei den Halteelementen um Druckknöpfe, Magnetknöpfe, Knopfnieten und/oder Klettverschlüsse.

Das mindestens eine Führungselement ist seitlich an der Tasche angeordnet und fest an der Tasche angebracht.

Die erfindungsgemäße Tasche weist eine Öffnung an der Oberseite auf, wobei die Öffnung in einer Ausführungsform durch Verschlusselemente und/oder mindestens eine Klappe verschließbar ist.

In einer Ausführungsform ist an mindestens einem Trageelemente der Tasche mindestens eine Schlaufe angeordnet.

Die Tasche, die Trageelemente , das mindestens eine Führungselement und/oder das mindestens eine Befestigungselement bestehen bei der erfindungsgemäßen Tasche aus Leder, Lederimitaten, Stoff, Wolle, Kunststoff oder einer Kombination.

In einer Ausführungsform ist zusätzlich mindestens eine Innentasche vorgesehen. Diese bestehet vorzugsweise aus Leder, Lederimitaten, Stoff, Wolle, Kunststoff und oder einer Kombination hieraus. In einer besonders bevorzugten Ausführungsform besteht die Innentasche aus recyceltem Material.

### Kurzbeschreibung der Zeichnung

- Fig. 1: Schematische Darstellung der bevorzugten Ausführungsform in geöffneter Ansicht;
- Fig. 2: Schematische Darstellung der bevorzugten Befestigungsform der Riemen
- Fig. 3: Schematische Darstellung der bevorzugten Ausführungsform des Rucksacks - Vorderansicht
- Fig. 4: Schematische Darstellung der bevorzugten Ausführungsform des Rucksacks - Rückansicht
- Fig. 5: Schematische Darstellung der bevorzugten Ausführungsform der Handtasche - Seitenansicht
- Fig. 6: Schematische Darstellung der bevorzugten Ausführungsform der Handtasche - Ansicht von Unten
- Fig. 7: Schematische Darstellung der bevorzugten Ausführungsform der Umhängetasche mit a) kürzerem und b) längerem Riemen

### Bezugszeichenliste

- 1: Tasche; Grundkörper
- 2: Trageelemente; Riemen
- 3: Führungselement
- 4: Befestigungselement; Lasche
- 5: Halteelemente
- 6: Öffnung
- 7: Verschlusselemente
- 8: Loch
- 9: Schlaufen

### Detaillierte Beschreibung

Die erfindungsgemäße Tasche 1 weist zwei Trageelemente 2 auf, die durch unterschiedliche Befestigung an der Tasche 1 eine Änderung der Trageart der Tasche ermöglichen, beispielsweise die Umwandlung der Tasche als Handtasche in einen Rucksack und umgekehrt.
Die Umlenkung der Trageelemente 2 ermöglicht eine flexible Handhabung und Tragweise der Tasche 1. Auf Wunsch, bei Bedarf oder alternativ kann die Handtasche in eine Umhängetasche oder einen Rucksack umgewandelt werden oder umgekehrt. Bei einer starken Beanspruchung der Schulter, durch eine zu schwere Umhängetasche, kann diese beispielsweise mit einfachen Handgriffen in eine Handtasche, eine diagonal tragbare Umhängetasche oder einen Rucksack umgewandelt werden und die Schulter entlasten.

Die Tasche 1 bzw. der Taschengrundkörper kann aus jedem beliebigen Material oder einer Kombination aus Materialien aus dem Stand der Technik gefertigt sein. In einer bevorzugten Ausführungsform ist die Tasche 1 aus Leder, Lederimitaten, Stoff, Wolle, und/oder Kunststoff gefertigt. Hierbei kann das Gewebe oder der Stoff, aus dem die Tasche 1 besteht aus einem Garn gefertigt sein, das komplett oder anteilig aus recycelten Materialien gefertigt ist. In einer besonders bevorzugten Ausführungsform besteht die Tasche 1 aus Leder. Die Tasche 1 kann jede beliebige Form aufweisen, wie beispielsweise quaderförmig, halbrund, rund, ovalförmig. Die Formgebung ist jedoch nicht beschränkt auf die vorherigen Ausführungen, sondern kann jede im Stand der Technik bekannte Form sein. Es können weiterhin zusätzliche Außentaschen vorgesehen sein, die an der Tasche 1 angebracht sind. Diese Außentaschen oder Fächer können jegliche Form und Größe aufweisen und mit oder ohne zusätzliche Verschlussmöglichkeiten ausgebildet sein. Die Tasche 1 kann auch derart bearbeitet sein, dass sie wasserfest oder wasserdicht ist. Hierfür kann eine Beschichtung vorgesehen sein, um zu verhindern das Flüssigkeit eindringt. Die Nähte an der Tasche 1 oder den Fächern können zusätzlich durch Kleben und/oder Schweißen verstärkt und wasserfest hergerichtet sein.

In einer Ausführungsform weist die Tasche 1 mindestens eine Innentasche auf, die mit der äußeren Tasche 1 verbunden ist. Wie auch die Außentasche 1 kann die Innentasche zusätzliche Fächer umfassen, die zur besseren Organisation der Tasche 1 beitragen können und/oder zum Schutz der Außentasche vor Verschmutzungen dienen. Die Innentasche kann aus jedem bekannten Material oder einer Kombination von Materialien gefertigt sein. In einer bevorzugten Ausführungsform ist die Innentasche aus Leder, Lederimitaten, Stoff, Wolle und/oder Kunststoff gefertigt und kann zusätzlich eine Beschichtung aufweisen, die die Permeabilität von Flüssigkeiten vermindert. In einer besonders bevorzugten Ausführungsform besteht die Innentasche aus recycelten Material, das wieder aufgearbeitet wurde. Recycelte Materiale können hierbei Kunststoffe, Baumwolle, Leder und/oder Textilien aus Naturfasern und/oder Chemiefasern sein. Auch Garne, die ganz oder teilweise aus recycelten Materialen, wie beispielsweise Meeresplastik hergestellt wurden, können hierbei Verwendung finden, um ein entsprechendes Gewebe herzustellen, das zur Herstellung einer Innentasche verwendet werden kann.

Bei der erfindungsgemäßen Tasche 1 sind zwei Trageelemente 2, auch Riemen genannt, vorgesehen. Die Zusammenstellung der Riemen 2 zu einem Haltegriff oder einem Schulterriemen erfolgt durch eine Verbindung der beiden Riemen 2 zueinander oder den Riemen 2 und der Tasche 1. Jeder Riemen 2 ist hierfür an einer Seite, im oberen Bereich der Tasche 1, fest mit dieser verbunden. Die jeweils andere Seite des Riemens 2 ist frei. Der eine erste Riemen ist somit auf der gegenüberliegenden Seite des einen zweiten Riemens angeordnet. Die feste Befestigung des einen Endes eines jeden Trageelements 2 kann durch eine Naht, eine Fixierung mittels Kleber und/oder Schweißung, oder durch die Fertigung der Tasche und der Riemen 2 aus einem Stück Material erfolgen.

Die Trageriemen 2 können aus Leder, Lederimitaten, Stoff, Kunststoff oder einer Kombination aus verschiedenen Materialien gefertigt sein. In einer bevorzugten Ausführungsform bestehen die Riemen 2 aus dem gleichen Material wie die Tasche 1, vorzugsweise handelt es sich hierbei um Leder. Die Trageriemen können jedoch auch aus recyceltem Material gefertigt sein, wie beispielsweise einem Gewebe, das aus recycelten Materialien gefertigt wurde. Recycelte Materiale können hierbei Kunststoffe, Baumwolle, Leder und/oder Textilien aus Naturfasern und/oder Chemiefasern sein. Bei den Materialien, die für die Tasche 1 verwendet werden können, können auch Garne Verwendung finden, die ganz oder teilweise aus Meeresplastik hergestellt wurden.
Um unerwünschtes Hängen der Riemen 2 zu vermeiden, werden die Riementeile 2, die beispielsweise für eine Handtasche zu lang wären, durch mindestens ein Führungs- bzw. Befestigungselement 3, 4 an der Seite der Tasche 1 und an der Unterseite der Tasche 1 befestigt. Das mindestens eine Führungs- bzw. Befestigungselement 3, 4 kann hierbei lösbar, teilweise lösbar oder fest an der Tasche 1 angebracht sein. In einer bevorzugten Ausführungsform, wie sie beispielsweise den Abb. 1, 2, 5 bis 7 zu entnehmen ist, weist die Tasche 1 zwei Führungs- bzw. Befestigungselemente 3, 4 auf, wobei ein Riemchen oder Schlaufe 3 an der Seite der Tasche und eine zweite Lasche 4 an der Unterseite der Tasche angeordnet ist. Die Lasche 4 an der Unterseite ist dabei vorzugsweise an einer Seite fest und an den anderen Seiten lösbar mit der Tasche 1 verbunden, sodass die Lasche 4 umgeklappt werden kann. Die Unterseite der Tasche ist hierbei der von außen sichtbare Bodenbereich der Tasche. Die feste Verbindung der Lasche 4 mit der Tasche ist in einer besonders bevorzugten Ausführungsform, wie beispielsweise den Figuren 2 sowie 6 zu entnehmen ist, im Grenzbereich zwischen der Unterseite und der Hinterseite der Tasche angeordnet. Die Lasche 4 weist vorzugsweise eine Höhe auf, die der Tiefe des Taschenbodens entspricht, jedoch mindestens der Breite der Trageelemente 2 entspricht. In einer besonders bevorzugten Ausführungsform beträgt die Höhe der Lasche 4 zwischen 0,5 bis 3,0 cm mehr als die Tiefe der Bodenfläche der Tasche, sodass das Greifen der Lasche 4 und somit das Öffnen der lösbaren Verbindung zwischen Lasche und Taschenboden erleichtert wird. Die Breite der Lasche 4 kann variieren. Um eine sichere Befestigung der Trageelemente 2 jedoch zu ermöglichen, beträgt die Breite vorzugsweise das 1,5 bis 3-fache der Höhe der Lasche 4. Das seitlich der Tasche angebrachte Führungselement 3 ist vorzugsweise unlösbar mit der Tasche 1 verbunden. Dies hat den Vorteil, dass ein Ablösen des Führungselements 3 an den zumeist stark beanspruchten Seitenteilen der Tasche 1 verhindert wird. Das seitliche Führungselement 3 kann aus dem gleichen Material gefertigt sein wie die Tasche 1, es kann aber auch jedes im Stand der Technik bekannte Material und jede bekannte Ausführung, wie beispielsweise eine Kordel und oder Kette, umfassen. Das Führungselement 3 ermöglicht das Durchführen des Riemens 2 durch diesen und stellt gleichzeitig eine Halterung des Riemens 2 dar. Das Führungselement 3 im Seitenbereich der Tasche wirkt mit dem Trageelement 2 zusammen, indem es in der Taschenform die unbenutzte Riemenlänge sichert, sodass diese sich nicht frei bewegen kann und störend wirkt.

Zusätzlich oder alternativ kann der Riementeil 2, der durch die veränderte Tragweise zu lang ist, durch die an ihm angebrachten Halterungen 5 fixiert werden, sodass ein Herausrutschen aus den Schlaufen vermieden wird. Halterungen 5 können alle im Stand der Technik vorgesehenen Elemente sein, die es ermöglichen eine lösbare Befestigung zwischen Riemen 2 und Tasche 1 herzustellen. Diese Elemente 5 umfassen, sind jedoch nicht beschränkt auf, Reißverschlüsse, Knöpfe, Druckknöpfe, Magnetknöpfe, Knopfnieten, Klettverschlüsse und/oder Haken. In einer bevorzugten Ausführungsform sind die Halteelemente 5 Druckknöpfe. In einer weiteren Ausführungsform sind Schlaufen 9 vorgesehen, die die beiden Riemen 2 in Nähe zueinander halten. Dies vermindert das Verrutschen der beiden Trageelemente 2 zueinander und erlaubt eine unkompliziertere Handhabung der Riemen 2. Die Halteelemente 5 an den Trageelemente 2 sind vorzugsweise an einer Seite der Riemen angebracht. Die Seite mit den Halteelementen 5 ist dabei vorzugsweise an dem einen ersten Riementeil 2, die nach innen gerichtete Seite und an dem zweiten Trageelement 2, die nach Außen gerichtete Seite. Je nach Verstellungsmöglichkeiten, können mehrere Halteelemente 5 vorgesehen sein, die mittig über die ganze Länge des Riemens 2 verteilt sind. In einer bevorzugten Ausführungsform sind 3 bis 20 Halteelemente 5 pro Trageelement 2 vorgesehen, besonders bevorzugt sind 3 bis 10 Halteelemente 5 vorgesehen.

Um eine variable Tragefunktion zu erhalten, weist die Tasche 1 Halteelemente 5 im unteren Bereich der Tasche 1 und beiden Trageelementen 2 auf. Die Halteelemente 5 umfassen, sind jedoch nicht beschränkt auf, Reißverschlüsse, Knöpfe, Druckknöpfe, Magnetknöpfe, Knopfnieten, Klettverschlüsse und/oder Haken. In einer bevorzugten Ausführungsform sind die Halteelemente 5 Druckknöpfe, Magnetknöpfe und/oder Klettverschlüsse. Die Halteelemente 5 sind hierbei vorzugsweise an der Unterseite der Tasche 1 im Bereich angebracht, der durch die Lasche 4 bedeckt ist. Weitere Halteelemente 5 können auch an einer oder beiden Taschenseite angeordnet sein, um beispielsweise bei einer starken Verkürzung der Riemen der Rucksackform, beispielsweise für Kinder, eine Fixierung der Riemenenden zu erreichen. In einer besonders bevorzugten Ausführungsform weist der eine Riemen 2 in der Nähe seines freien Endes ein Loch 8 auf, durch welches das mindestens eine Halteelemente 5, vorzugsweise ein Druckknopf des zweiten Riemens 2, hindurch, zu einem auf der Tasche 1 komplementär angeordneten Halteelemente 5, greift. Durch das Zusammenführen der Halteelemente 5 der Lasche 4 mit den komplementären Halteelementen 5 an der Taschenunterseite, d.h. dem Verschluss der Lasche, werden die beiden Riemen 2 von dieser umgeben und/oder gehalten. Die Befestigung des innenliegenden Trageelements 5 erfolgt indirekt durch einen entsprechender Durchgriff des Halteelements 5 von dem äußeren gelegenen Trageelement 2 über das innengelegene Trageelement 2 mit Loch 8 zum komplementären Halteelement 5 am Boden der Tasche, wie beispielsweise den Fig. 2 b) bis d) zu entnehmen ist. Das Loch 8 befindet sich mittig an dem einen Trageelement 2. In einer bevorzugten Ausführungsform befindet sich das Loch 8 1 bis 20 cm vom freien Ende des Riemens 2 entfernt. In einer besonders bevorzugten Ausführungsform ist das Loch 8 6 bis 15 cm vom freien Ende entfernt. Das Loch 8 ist derart ausgebildet, dass es das Halteelement 5 aufnehmen kann und das Halteelement 5 durch das Loch 8 mit einem komplementären Teil des Halteelements 5 agieren kann. In einer bevorzugten Ausführungsform weist das Loch 8 einen Durchmesser von 5 mm bis 25 mm auf. In einer besonders bevorzugten Ausführungsform ist der Durchmesser zwischen 10 mm und 20 mm.

In einer alternativen oder zusätzlichen Ausführungsform ist mindestens ein Halteelement 5a an der Unterseite der Tasche angeordnet, dass mit jeweils mindestens einem komplementären Element 5b des ersten Trageelements 2 zusammenwirkt, welches wiederum durch ein umseitig angebrachtes Halteelement 5 mit mindestens einem Halteelement 5 des zweiten Trageelements 2 zusammenwirkt und zu einer Fixierung der beiden Trageelement 2 an der Tasche führt. In einer solchen Ausführungsform kann das eine Trageelement 2 auf der entgegengesetzten Riemenseite in der gleichen Höhe und Anordnung mindestens ein weiteres Halteelement 5 aufweisen, dass es ermöglicht das zweite Trageelement 2 mit dem ersten Trageelement 2 zu verbinden. Eine solche Fixierung kann ohne das zuvor erwähnte Loch 8 oder zusätzlich zum Loch zur Fixierung der Riemen 2 beitragen. Die Befestigung ist insbesondere in den Fällen vorgesehen, in denen die gesamte Länge der Riemen ausgeschöpft wurde oder die Riemen eine verminderte Länge aufweisen sollen, beispielsweise bei Kindern. In den beispielhaften Fällen in denen das Loch 8 nicht zur lösbaren Fixierung der Riemen an der Tasche beitragen kann, erfolgt die Befestigung vorzugsweise durch mindestens ein Halteelement 5 an der Tasche und jeweils beide Trageelemente 2. In einer besonders bevorzugten Ausführungsform sorgt eine Lasche 4 zur zusätzlichen Stabilisierung und/oder Verstärkung der Befestigung. Das mindestens eine Halteelement 5 an der Tasche kann mittig an der Unterseite dieser angebracht sein. In einer bevorzugten Ausführungsform sind mehrere Halteelement 5 zueinander versetzt an der Unterseite der Tasche angebracht, sodass eine Befestigung der Trageelemente 2 in jeder Länge des Riemens 2 möglich ist.

In einer Ausführungsform umfasst die erfindungsgemäße Tasche 1 mindestens eine Öffnung 6, welche es ermöglicht in das Innere der Tasche 1 zu greifen. Die mindestens eine Öffnung 6 befindet sich vorzugsweise im oberen Bereich der Tasche 1, auf der Oberseite der Tasche 1. Die Öffnung 6 kann hierbei über die gesamte Länge der Oberseite verlaufen oder vermindert sein, um einen ungewollten Eingriff zu vermindern. In einer Ausführungsform kann die Öffnung 6 durch Verschlusselemente 7 und/oder mindestens eine Klappe verschlossen werden. Die Verschlusselemente 7 umfassen, sind jedoch nicht beschränkt auf, Reißverschlüsse, Knöpfe, Druckknöpfe, Magnetknöpfe, Knopfnieten, Klettverschlüsse und/oder Haken. Die mindestens eine Klappe kann aus dem gleichen Material gefertigt sein, wie die Tasche selbst oder ein anderes Material aufweisen. In einer bevorzugten Ausführungsform sind die Klappe und die Tasche aus einem Stück gefertigt, wobei die Klappe die Öffnung 6 zur Tasche überdeckt. Eine Öffnung kann auch oder zusätzlich an der Vorderseite der Tasche angeordnet sein.

## Patentansprüche

1. Tasche mit variabler Tragweise, wobei die Tasche
a) zwei Trageelemente 2;
b) mindestens ein Führungselement 3 an der Seite der Tasche;
c) mindestens ein Befestigungselement 4, welches an der Unterseite der Tasche angeordnet ist, wobei ferner die eine Seite des Befestigungselements fest und die andere Seite lösbar mit der Tasche 1 verbunden ist, sodass das Befestigungselement 4 umklappbar angeordnet ist; und
d) Halteelemente 5
umfasst, wobei ein Ende eines jeden Trageelements mit der Tasche fest verbunden ist und wobei ferner das eine erste Trageelement 2 einen ersten Teil eines Halteelements 5 aufweist, dass mit einem komplementären zweiten Teil des Halteelements 5 an der Taschenunterseite 1 zusammenwirkt und das eine zweite Trageelement 2 lösbar halten kann, wobei das zweite Trageelement 2 ein Loch 8 in der Nähe seines freien Endes aufweist und mit mindestens einem Halteelement 5 des ersten Trageelements 2 entweder mit dem mindestens einen Halteelement 5 des zweiten Trageelements 2 oder durch das Loch 8 an der Taschenunterseite 1 wirkt.

2. Anspruch nach Anspruch 1, wobei das Loch 8des einen zweiten Trageelements 2 1 bis 20 cm, vorzugsweise 6 bis 15 cm vom freien Ende des Trageelements 2 entfernt ist.

3. Tasche nach Anspruch 1 oder 2, wobei die Halteelemente 5 Reißverschlüsse, Knöpfe, Druckknöpfe, Magnetknöpfe, Knopfnieten, Klettverschlüsse und/oder Haken sind, vorzugsweise wobei die Halteelemente 5 Druckknöpfe, Magnetknöpfe, Knopfnieten, Klettverschlüsse sind.

4. Tasche nach einem der Ansprüche 1 bis 3, wobei das mindestens eine Führungselement 3 seitlich an der Tasche angeordnet ist, vorzugsweise wobei das Führungselement 3 fest an der Tasche angebracht ist.

5. Tasche nach einem der Ansprüche 1 bis 4, wobei die Tasche eine Öffnung 6 an der Oberseite aufweist, wobei die Öffnung 6 vorzugsweise durch Verschlusselemente 7 und/oder mindestens eine Klappe verschließbar ist.

6. Tasche nach einem der Ansprüche 1 bis 5, wobei an den Trageelementen 2 Schlaufen 9 angeordnet sind, vorzugsweise wobei die Schlaufen 9 lösbar angebracht sind.

7. Tasche nach einem der Ansprüche 1 bis 6, wobei die Tasche, die Trageelemente 2, das mindestens eine Führungselement 3 und/oder das mindestens eine Befestigungselement 4 aus Leder, Lederimitaten, Stoff, Wolle, Kunststoff oder einer Kombination besteht.

8. Tasche nach einem der Ansprüche 1 bis 7, wobei die Tasche mindestens eine Innentasche aus Leder, Lederimitaten, Stoff, Wolle, Kunststoff und oder einer Kombination hieraus besteht, vorzugsweise wobei die Innentasche recycelte Materialien umfasst.

## Claims

1. Bag with variable carrying methods, whereby the bag has
a) two handles 2;
b) at least one guiding element 3 on the side of the bag;
c) at least one fastening element 4, which is arranged on the underside of the bag, whereby the one side of the fastening element is fixed to the bag 1 and the other side is connected to the bag 1 but is detachable, so that the fastening element 4 is arranged in a stowable manner; and
d) retaining elements 5, whereby one end of each handle is fixedly connected to the bag, and whereby said first handle 2 shows an initial part of a retaining element 5, which interacts with a complementary second part of the retaining element 5 on the bag underside 1 and which can retain, in a releasable manner, said second handle 2, whereby the second handle 2 has a hole 8 near its free end and acts with at least one retaining element 5 of the first handle 2 either with at least one retaining element 5 of the second handle 2 or through the hole 8 on the bag underside 1.

2. Claim according to claim 1, whereby the hole 8 of the second handle 2 is 1 to 20 cm, preferably 6 to 15 cm, from the free end of the handle 2.

3. Bag according to claim 1 or 2, whereby the retaining elements are 5 zippers, buttons, snap fasteners, magnetic buttons, button rivets, Velcro fasteners and/or hooks, preferably whereby the retaining elements are 5 snap fasteners, magnetic buttons, button rivets, Velcro fasteners.

4. Bag according to one of the claims 1 to 3, whereby at least one of the guiding elements 3 is arranged laterally on the bag, preferably whereby the guiding element 3 is fixedly attached to the bag.

5. Bag according to any one of the claims 1 to 4, whereby the bag has an opening 6 at the top, whereby said opening 6 is preferably closable by closing elements 7 and/or at least one flap.

6. Bag according to one of the claims 1 to 5, whereby 2 loops 9 are arranged on the handles, preferably whereby the detachable loops 9 are attached.

7. Bag according to any one of the claims 1 to 6, whereby the bag, the handles 2, at least one of the guiding elements 3 and/or at least one of the fastening elements 4 are made of leather, imitation leather, fabric, wool, plastic or a combination thereof.

8. A bag according to any one of the claims 1 to 7, whereby the bag comprises at least one inner bag made of leather, imitation leather, fabric, wool, plastic and/or a combination thereof, preferably wherein the inner bag comprises recycled materials.

## Revendications

1. Sac à capacité de transport variable, le sac comprenant
a) deux éléments d'appui 2 ;
b) au moins un élément de guidage 3 sur le côté du sac ;
c) au moins un élément de fixation 4, qui est disposé sur la partie inférieure du sac, un côté de l'élément de fixation étant en outre fixé et l'autre côté étant relié de manière amovible au sac 1, de sorte que l'élément de fixation 4 est disposé de manière pliable ; et
d) des éléments de retenue 5, dans lesquels une extrémité de chaque élément de support est reliée de manière fixe au sac, et en outre dans lesquels le premier élément de support 2 a une première partie d'un élément de retenue 5 qui interagit avec une seconde partie complémentaire de l'élément de retenue 5 sur la partie inférieure du sac 1 et qui peut retenir de manière amovible le second élément de support 2, dans lesquels le second élément de support 2 a un trou 8 près de son extrémité libre et agit avec au moins un élément de retenue 5 du premier élément de support 2 soit avec le au moins un élément de retenue 5 du second élément de support 2 soit à travers le trou 8 sur la partie inférieure du sac 1.

2. Revendication selon la revendication 1, dans laquelle le trou 8 du deuxième élément de support 2 est situé à une distance de 1 à 20 cm, de préférence de 6 à 15 cm, de l'extrémité libre de l'élément de support 2.

3. Sac selon la revendication 1 ou 2, dans lequel les éléments de maintien sont 5 fermetures à glissière, des boutons, des bouton-pression, des boutons magnétiques, des rivets de boutons, des fermetures à bande autogrippante et/ou des crochets, de préférence dans lequel les éléments de maintien sont 5 bouton-pression, des boutons magnétiques, des rivets de boutons, des fermetures à bande autogrippante.

4. Sac selon l'une des revendications 1 à 3, dans lequel le au moins un élément de guidage 3 est disposé latéralement sur le sac, de préférence dans lequel l'élément de guidage 3 est fixé au sac.

5. Un sac selon l'une des revendications 1 à 4, le sac ayant une ouverture 6 en haut, l'ouverture 6 pouvant de préférence être fermée par des éléments de fermeture 7 et/ou au moins un rabat.

6. Sac selon l'une des revendications 1 à 5, 2 boucles 9 étants disposées sur les éléments de support, de préférence où les boucles 9 sont fixées de manière détachable.

7. Sac selon l'une des revendications 1 à 6, dans lequel le sac, les éléments de support 2, le au moins un élément de guidage 3 et/ou le au moins un élément de fixation 4 sont en cuir, en similicuir, en tissu, en laine, en plastique ou en une combinaison de ces éléments.

8. Sac selon l'une quelconque des revendications 1 à 7, dans lequel le sac comprend au moins un sac intérieur en cuir, en similicuir, en tissu, en laine, en plastique et/ou une combinaison de ceux-ci, de préférence dans lequel le sac intérieur comprend des matériaux recyclés.
